# EUROPÄISCHE PATENTSCHRIFT

(11) **EP 1 028 193 B1**
(45) Veröffentlichungstag und Bekanntmachung des Hinweises auf die Patenterteilung: **09.06.2004**
(21) Anmeldenummer: 99890399.1
(22) Anmeldetag: 22.12.1999
(51) Int. Cl.: E01B 29/04

(54) **Verfahren zur Lagekorrektur eines Gleises**
Correction method for the position of a railway track
Méthode de correction de la position d'une voie de chemin de fer

(30) Priorität: 10.02.1999 AT 18499
(43) Veröffentlichungstag der Anmeldung: 16.08.2000
(73) Patentinhaber: Franz Plasser Bahnbaumaschinen- Industriegesellschaft m.b.H., 1010 Wien (AT)
(72) Erfinder: Theurer, Josef, 1010 Wien (AT); Lichtberger, Bernhard, Dr., 4060 Leonding (AT)

(56) Entgegenhaltungen:
- US-A- 4 655 142
- US-A- 5 301 548

## Beschreibung

Die Erfindung betrifft ein Verfahren zur Lagekorrektur eines aus Schienen und Schwellen gebildeten Gleises.

In einem Artikel "Leitcomputer für Stopfmaschinen" der Fachzeitschrift "Der Eisenbahningenieur" 44 (1993) 9, Seiten 570 - 574, wird eine moderne, als "ALC" bezeichnete Recheneinheit zur Durchführung einer optimalen Gleislagekorrektur näher beschrieben. Zusätzlich zur Führung der Stopfmaschine nach einer bekannten Soll-Geometrie des Gleises besteht auch die Möglichkeit, die Stopfmaschine mit unbekannter Soll-Geometrie zu führen. Dazu wird vor der Gleislagekorrektur eine Meßfahrt mit der Stopfmaschine durchgeführt und mit Hilfe eines elektronischen Pfeilhöhenausgleiches aus der aufgemessenen Gleis-lst-Geometrie eine Gleis-Sollage mit entsprechenden Korrekturwerten gewonnen.

Die Aufgabe der vorliegenden Erfindung liegt nun in der Schaffung eines Verfahrens zur Gleislagekorrektur, das sich speziell zur optimalen Beseitigung von lediglich auf kurze Gleisabschnitte beschränkten extremen Gleislagefehlern eignet.

Erfindungsgemäß wird diese Aufgabe mit einem durch folgende Schritte gekennzeichneten Verfahren gelöst:
a) voneinander unabhängiges Aufmessen der linken und rechten Schiene eines Gleisabschnittes zur Ermittlung und Aufzeichnung einer Höhenlstlage durch eine Rechen- und Steuereinheit,
b) elektronische Glättung von über einer wählbaren Toleranzgrenze befindlichen Höhenlagefehlern unter Bildung einer Höhen-Sollage,
c) Eingrenzung eines für die Lagekorrektur in die ermittelte Höhen-Sollage vorgesehenen Gleiskorrekturabschnittes innerhalb des vermessenen Gleisabschnittes durch Festlegung eines Start- und Endpunktes (S,E) für die Lagekorrektur,
d) Positionieren eines Stopfaggregates einer Stopfmaschine genau am Startpunkt (S) des ermittelten Gleiskorrekturabschnittes,
e) Begrenzung der Schienenanhebung am Startpunkt (S) auf die Höhenlage des an den Startpunkt (S) angrenzenden, nicht korrigierten Gleisabschnittes, und
f) Durchführung der Gleislagekorrektur unter voneinander unabhängiger Anhebung und Unterstopfung beider Schienen des Gleises in die ermittelte Höhen-Sollage.

Mit dieser Kombination von Verfahrensschritten besteht die Möglichkeit unter Vermeidung einer kostenaufwendigen Korrektur der gesamten Gleisstrecke lediglich relativ kurze, mit nicht mehr tolerierbaren Extremfehlern behaftete Problemabschnitte so zu bearbeiten, daß einerseits eine dauerhafte Beseitigung der Extremfehler und andererseits auch eine optimale Anpassung des korrigierten Abschnittes an die durchschnittliche Istlage der angrenzenden, nicht bearbeiteten Gleisabschnitte erzielbar ist. Es ist in diesem Zusammenhang wesentlich, insbesondere in Gleisbögen mit Überhöhungen, für beide Schienenstränge jeweils eine eigene, voneinander unabhängige Sollage zu bilden, um somit gefährliche Verwindungsfehler nach der Gleislagekorrektur zu vermeiden.

Weitere Ausbildungen und Vorteile der Erfindung ergeben sich aus den Unteransprüchen und der Zeichnung.

Im folgenden wird das erfindungsgemäße Verfahren anhand der Zeichnung näher beschrieben.

Es zeigen:
Fig. 1 eine Seitenansicht einer Stopfmaschine, und
Fig. 2 bis 6 jeweils eine vereinfachte schematische Darstellung von Ist- und Sollagekurven eines Gleisabschnittes.

Die in Fig. 1 dargestellte Stopfmaschine 1 weist einen auf Schienenfahrwerken 2 abgestützten Maschinenrahmen 3 auf und ist auf einem aus Schienen 4 und Schwellen 5 gebildeten Gleis 6 verfahrbar. Zur Durchführung der Gleislagekorrektur ist jeweils pro Schiene 4 ein unabhängig höhenverstellbares Stopfaggregat 7 und Gleishebe-Richtaggregat 8 vorgesehen. Für die Gleisaufmessung ist ein durch Tastrollen 9 am Gleis 6 abrollbares Bezugsystem 10 vorgesehen, das für jede Schiene 4 eine in Maschinenlängsrichtung verlaufende Bezugsehne 11 zum Abtasten der Höhenlage und eine weitere mittige Bezugsehne 12 zum Abtasten der Seitenlage des Gleises 6 aufweist. Zum Aufzeichnen einer Gleis-Istlage und Berechnen einer Sollage ist eine elektronische Rechen- und Steuereinheit 13 mit einem Monitor 14 vorgesehen.

In Fig. 2 und 3 ist eine Höhen-Istlage 15,16 der linken bzw. rechten Schiene 4 dargestellt. Eine in Fig. 2 ersichtliche Linie 17 zeigt die theoretische Überhöhungs-Sollage der linken Schiene 4 an. In Fig. 3 ist eine extreme Abweichung der Höhen-Istlage 16 von der Sollage ersichtlich. Würde man nun diesen Gleisabschnitt in der herkömmlichen Weise korrigieren, würde die Istlage des in Fig. 2 dargestellten linken Schienenstranges über einen Querneigungsmesser unter Bezugnahme auf die rechte Schiene 4 automatisch in die mit strichpunktierter Linie 18 dargestellte theoretische Sollage angehoben werden. Infolge der verfahrensmäßigen unabhängigen Aufmessung und Gleislagekorrektur der beiden Schienen 4 wird lediglich der in Fig. 3 dargestellte rechte Schienenstrang in eine (an die anschließenden, nicht korrigierten Gleisbereiche angepaßte) Höhen-Sollage 19 angehoben, während der in diesem Bereich gegenüberliegende, in einer Überhöhung befindliche linke Schienenstrang unverändert in der noch akzeptablen Höhen-Ist-lage 15 verbleibt. Die Höhen-Sollage 19 wird nach Aufmessung der Höhen-Istlage 15 mit Hilfe der Rechen- und Steuereinheit 13 durch einen bekannten elektronischen Pfeilhöhenausgleich (elektronische Glättung) erreicht. Für den Fall, daß beispielsweise der überhöhte Schienenstrang einen nicht mehr akzeptablen Höhenlagefehler aufweist, wird auch dieser unter Anpassung an die Überhöhungslage der angrenzenden Schienenabschnitte angepaßt. Die auf der Maschine 1 befindlichen Querneigungsmesser dienen lediglich zur Information der vorhandenen Überhöhung und haben keinen Einfluß auf die Maschinensteuerung bzw. die Gleislagekorrektur.

Im folgenden wird das erfindungsgemäße Verfahren insbesondere anhand der Fig. 4 bis 6 näher beschrieben.

Der erste Arbeitsschritt besteht in einer Meßfahrt der Stopfmaschine 1 in der durch einen Pfeil 20 dargestellten Richtung, wobei die Höhen-Istlagen 15,16 der rechten und linken Schiene 4 (Fig. 5 bzw. Fig. 4) unabhängig voneinander registriert und in der Rechen- und Steuereinheit 13 aufgezeichnet werden. Anschließend werden über einer wählbaren Toleranzgrenze liegende Höhenlagefehler durch die Steuer- und Recheneinheit 13 ermittelt und unter Bildung einer Höhen-Sollage 19 gemäß einem bekannten elektronischen Pfeilhöhenausgleichsverfahren geglättet und auf dem Monitor 14 angezeigt.

Jene Gleiskorrekturabschnitte 24, die nun einer Gleislagekorrektur zu unterziehen sind, werden entweder manuell oder automatisch durch elektronische Festlegung eines Start- und Endpunktes S bzw. E eingegrenzt. Danach wird die Stopfmaschine 1 zum ersten Startpunkt S (Fig. 4) verfahren, bis das Stopfaggregat 7 exakt über dem Startpunkt S positioniert ist. Diese exakte Positionierung kann von der Bedienungsperson am Monitor 14 (Fig. 6) genau verfolgt werden, da sich eine Cursorlinie 21 synchron zur Bewegung der Stopfmaschine 1 relativ zum Gleis 6 bzw. relativ zu der ebenfalls am Monitor 14 ersichtlichen Höhen-Ist- und Sollage in Gleislängsrichtung bewegt. Außerdem ist eine Kilometrierung 23 des Gleises 6 ersichtlich.

Nach der auf diese Weise einfach durchzuführenden genauen Positionierung des Stopfaggregates 7 am Startpunkt S wird lediglich das linke Stopfaggregat 7 zur Durchführung der Gleislagekorrektur abgesenkt, wobei natürlich auch lediglich die linke Schiene 4 durch das Gleishebe- und Richtaggregat 8 in die durch die elektronische Glättung ermittelte Höhen-Sollage 19 angehoben wird.

Da mit dem Beginn der Gleislagekorrektur automatisch auch die Wegmessung für die rechte Schiene 4 beginnt, kann nach Erreichen des Startpunktes S für die rechte Schiene 4 (s. Fig. 5) automatisch auch das rechte Stopfaggregat 7 zum Beginn der Gleislagekorrektur abgesenkt werden. Sobald der Endpunkt E für die jeweilige Schiene 4 erreicht ist, wird die Gleislagekorrektur beendet.

Das erfindungsgemäße Verfahren hat den Vorteil, daß die Gleislagekorrekturarbeiten durch Konzentration auf extreme Gleislagefehler relativ rasch erledigt werden können, wobei in vorteilhafter Weise die nicht korrigierten Gleisabschnitte weiterhin in ihrer hoch verdichteten, stabilisierten, lediglich geringfügige, akzeptable Gleislagefehler aufweisenden Lage verbleiben.

In diesem Zusammenhang ist es auch wesentlich, daß die Schienenanhebung am die Gleislagekorrektur einleitenden Startpunkt S auf die Höhenlage des an den Startpunkt S angrenzenden, nicht korrigierten Gleisabschnittes 22 begrenzt ist. Damit die Einzelfehler wegen der größeren Haltbarkeit überhoben werden können, muß es eine Überhebungsvorgabe nicht nur für die Referenzschiene, sondern auch für die überhöhte Schiene 4 geben. Je nach Größe des Höhenlagefehlers gibt es die Möglichkeit des Normalstopfens, des Doppel- oder Dreifachstopfens sowie des Hochdruckstopfens. Normalerweise werden die dem Startpunkt S folgenden ersten Schwellen normalgestopft, dann in der Nähe des Maximums des Höhenlagefehlers doppeltgestopft, wobei je nach Fehlergröße bzw. auch der Schwellenart Hochdruck dazugeschaltet wird. Sobald der Höhenlagefehler bei Näherung des Endpunktes E wieder kleiner wird (der Bediener sieht seine Position bezüglich des Höhenlagefehlers am Monitor 14), erfolgt bis zum Erreichen des Endpunktes E eine Normalstopfung. Nach der Gleislagekorrektur wird eine Abnahmemeßfahrt mit der Stopfmaschine 1 durchgeführt.

Sollten durch eine vorhergehende Präzisionsvermessung der Höhenlagefehler (mittels eines auf der Maschine vorhandenen kombinierten Höhen-Richt-Lasers oder mittels EM-SAT oder mittels manuell-optischer Methoden) die ermittelten Hebe-Korrekturwerte verwendet werden, so sind diese im Gegensatz zu einer bekannten Maschinensteuerung für eine erfindungsgemäße Maschinensteuerung für die linke bzw. rechte Schiene 4 gesondert in die Rechen- und Steuereinheit 13 einzugeben.

## Patentansprüche

1. Verfahren zur Lagekorrektur eines aus Schienen (4) und Schwellen (5) gebildeten Gleises (6), **gekennzeichnet durch** folgende Schritte:
a) voneinander unabhängiges Aufmessen der linken und rechten Schiene (4) eines Gleisabschnittes zur Ermittlung und Aufzeichnung einer Höhen-Ist-lage (15) **durch** eine Rechen- und Steuereinheit (13),
b) elektronische Glättung von über einer wählbaren Toleranzgrenze befindlichen Höhenlagefehlern unter Bildung einer Höhen-Sollage (19),
c) Eingrenzung eines für die Lagekorrektur in die ermittelte Höhen-Sollage (19) vorgesehenen Gleiskorrekturabschnittes (24) innerhalb des vermessenen Gleisabschnittes **durch** Festlegung eines Start- und Endpunktes (S,E) für die Lagekorrektur,
d) Positionieren eines Stopfaggregates (7) einer Stopfmaschine (1) genau am Startpunkt (S) des ermittelten Gleiskorrekturabschnittes (24),
e) Begrenzung der Schienenanhebung am Startpunkt (S) auf die Höhenlage des an den Startpunkt (S) angrenzenden, nicht korrigierten Gleisabschnittes (22), und
f) Durchführung der Gleislagekorrektur unter voneinander unabhängiger Anhebung und Unterstopfung beider Schienen (4) des Gleises (6) in die ermittelte Höhen-Sollage (19).

2. Verfahren nach Anspruch 1, **dadurch gekennzeichnet, daß** die Höhen-Istlage (15,16) der linken und rechten Schiene (4) unabhängig voneinander aufgezeichnet und auf einem Monitor (14) graphisch dargestellt wird.

3. Verfahren nach Anspruch 1 oder 2, **dadurch gekennzeichnet, daß** die Betriebsarten: Normal-, Doppel- oder Dreifachstopfen bzw. Hochdruckstopfen automatisch in Abhängigkeit von der Differenz zwischen Höhen-Istund Höhen-Sollage (15,19) angesteuert werden.

4. Verfahren nach Anspruch 1, 2 oder 3, **dadurch gekennzeichnet, daß** die elektronische Glättung der aufgemessenen Höhen-Istlage (15) durch ein Pfeilhöhen-Ausgleichsverfahren erzielt wird.

5. Verfahren nach einem der Ansprüche 1 bis 4, **dadurch gekennzeichnet, daß** die jeweilige Position des Stopfaggregates (7) relativ zum Gleis (6) auf dem Monitor (14) angezeigt wird.

## Claims

1. A method of correcting the position of a track (6) composed of rails (4) and sleepers (5), **characterized by** the following steps:
a) surveying, independently of one another, the left and right rail (4) of a track section for determining and recording an actual vertical position (15) by means of a computing and controlling unit (13),
b) electronically smoothing vertical position faults exceeding a selectable tolerance limit, thus forming a desired vertical position (19),
c) locating a track correction section (24), intended for the position correction into the determined desired vertical position (19), within the surveyed track section by establishing a starting and end point (S,E) for the position correction,
d) positioning a tamping unit (7) of a tamping machine (1) precisely at the starting point (S) of the determined track correction section (24),
e) limiting the rail lift at the starting point (S) to the vertical position of the uncorrected track section (22) adjoining the starting point (S), and
f) carrying out the track position correction while lifting and tamping both rails (4) of the track (6) independently of one another into the determined desired vertical position (19).

2. A method according to claim 1, **characterized in that** the actual vertical position (15,16) of the left and right rail (4) is recorded independently of one another and represented graphically on a monitor (14).

3. A method according to claim 1 or 2, **characterized in that** the operating modes: normal, double or triple tamping or high pressure tamping are automatically selected in dependence upon the difference between actual and desired vertical position (15,19).

4. A method according to claim 1, 2 or 3, **characterized in that** the electronic smoothing of the surveyed actual vertical position (15) is achieved by means of a versine compensation method.

5. A method according to one of claims 1 to 4, **characterized in that** the respective position of the tamping unit (7) relative to the track (6) is indicated on the monitor (14).

## Revendications

1. Procédé pour la correction de position d'une voie ferrée (6) constituée de rails (4) et de traverses (5), **caractérisé par** les étapes suivantes :
a) réalisation de mesures, indépendantes l'une de l'autre, du rail gauche et du rail droit (4) d'un tronçon de voie ferrée afin de déterminer et d'enregistrer une position réelle en hauteur (15) grâce à une unité de commande et de calcul (13) ;
b) lissage électronique des erreurs de position en hauteur présentes au-delà d'une limite de tolérance pouvant être choisie, avec détermination d'une consigne de position en hauteur (19) ;
c) délimitation d'un tronçon de correction de voie (24) dont la position est à corriger selon la consigne de position en hauteur (19) déterminée, à l'intérieur du tronçon de voie ferrée mesuré, en fixant un point de départ et un point terminal (S, E) de correction de position ;
d) positionnement d'un organe de bourrage (7) d'une bourreuse (1), précisément au point de départ (S) du tronçon déterminé de correction de voie ferrée (24) ;
e) limitation du soulèvement du rail au point de départ (S) à la position en hauteur du tronçon de voie ferrée (22) non corrigé jouxtant le point de départ (S) et
f) exécution de la correction de la position de voie ferrée moyennant le soulèvement et le bourrage des deux rails (4) de la voie ferrée (6) indépendants l'un de l'autre dans la position déterminée de consigne en hauteur (19).

2. Procédé selon la revendication 1, **caractérisé en ce que** la position réelle en hauteur (15, 16) des rails gauche et droit (4) est tracée indépendamment l'une de l'autre et est représentée graphiquement sur un moniteur (14).

3. Procédé selon la revendication 1 ou 2, **caractérisé en ce que** les modes de fonctionnement : bourrage normal, bourrage double ou triple ou bourrage à haute pression sont commandés automatiquement en fonction de la différence entre les positions en hauteur réelle et de consigne (15, 19).

4. Procédé selon la revendication 1, 2 ou 3, **caractérisé en ce que** le lissage électronique de la position en hauteur réelle (15) mesurée est obtenue par un procédé de compensation de hauteur de flèche.

5. Procédé selon l'une quelconque des revendications 1 à 4, **caractérisé en ce que** la position du moment de l'organe de bourrage (7) par rapport à la voie ferrée (6) est affichée sur le moniteur (14).
